# EUROPÄISCHE PATENTSCHRIFT

(11) **EP 0 943 400 B1**
(45) Veröffentlichungstag und Bekanntmachung des Hinweises auf die Patenterteilung: **16.06.2004**
(21) Anmeldenummer: 99100232.0
(22) Anmeldetag: 08.01.1999
(51) Int. Cl.: B24D 13/06, B24D 13/10, A46B 3/08

(54) **Schleifbürste**
Grinding brush
Brosse de meulage

(30) Priorität: 19.03.1998 DE 29804936 U
(43) Veröffentlichungstag der Anmeldung: 22.09.1999
(73) Patentinhaber: Arminius Schleifmittel GmbH, D-32760 Detmold (DE)
(72) Erfinder: Brinkmann, Manfred, 32758 Detmold (DE)
(74) Vertreter: Stracke, Alexander, Dipl.-Ing.

(56) Entgegenhaltungen:
- WO-A-97/35688
- DK-B- 171 364
- US-A- 2 443 413

## Beschreibung

Die Erfindung betrifft eine Schleifbürste gemäß dem Oberbegriff des Anspruchs 1. Aus der US 2 443 413 ist eine solche Schleifbürste bekannt.

Die in Frage kommende Schleifbürste kann auch als Rotorbürste bezeichnet werden und wird in Schleifmaschinen eingesetzt. Dazu ist der Grundkörper mit einer Bohrung zum Aufstecken auf die Schleifwelle versehen. Aus den Streifenbürsten wird der sogenannten Bürstenbesatz gebildet. Dieser kann aus unterschiedlichen Materialien, wie zum Beispiel Rosshaar, Draht, Schleifkomborsten, Fiber und aus einem ähnlichen Material bestehen.

Die Schleifbürsten werden zum Schleifen, Entstauben und Reinigen, Glätten und Strukturieren von Holz, Metall, Kunststoffen und dergleichen verwendet. Als Schleifmittel dienen die Schleifgewebeabschnitte, die sich dann an die in Drehrichtung dahinter liegenden Streifenbürsten abstützen. Dadurch ist es möglich, dass auch unebene oder profilierte Werkstücke geschliffen werden können. Bei den Schleifbürsten sind die Schleifgewebeabschnitte Verschleißteile, so dass nach einer gewissen Schleifzeit die Wirkung nicht mehr erzielt wird.

Aus der US 2 443 413 ist eine Schleifbürste bekannt, bei der die Schleifgewebeabschnitte bis in das Innere des Grundkörpers geführt sind, so dass der darin eingebrachte Teil als Vorrat angesehen werden kann, der bei Abnutzung der Schleifgewebeabschnitte eine Nachstellung ermöglicht. Dazu ist es jedoch notwendig, dass beispielsweise Schrauben gelöst werden, um die Schleifgewebelagen um eine bestimmte Länge aus dem Grundkörper herauszuziehen. Das Nachstellen der Schleifgewebeabschnitte ist demzufolge sehr umständlich. Ferner ist es besonders nachteilig, dass eine verhältnismäßig große Länge der Schleifgewebeabschnitte als Rest zurückbleibt, wenn eine Nachstellung nicht mehr möglich ist. Diese Länge ergibt sich aus dem Abstand der äußeren Kanten der Streifenbürste zur Außenfläche oder Stirnfläche des Grundkörpers.

In der WO97/35688 wird ein Verfahren zum Herstellen von Streifenbürsten mit angrenzenden Schleifgewebeabschnitten beschrieben. Danach werden in zunächst U-förmige Klemmprofile um Kerne geschlagene Borsten eingebracht. Gleichzeitig werden auch die Schleifgewebeabschnitte zugeführt. Anschließend werden die parallelen Schenkel der Klemmprofile gebogen, so dass die eingebrachten Endbereiche festgeklemmt werden. Bei dieser Ausführung ragen die Schleifgewebeabschnitte bis in die Klemmprofile hinein. Eine Nachstellung ist bei dieser Ausführung nicht vorgesehen, so dass auch ein relativ großer Restanteil nach Abnutzung der Arbeitsflächen der Schleifgewebeabschnitte zurückbleibt.

Ausgehend von einer durch die US 2 443 413 vorbekannten Schleifbürste liegt der Erfindung die Aufgabe zugrunde, eine solche Schleifbürste der eingangs näher beschriebenen Art so auszubilden, dass die nicht mehr verwertbaren Reste der Schleifgewebeabschnitte wesentlich reduziert werden, so dass die Wirtschaftlichkeit erhöht wird. Ferner soll die Anzahl der auf dem Umfang oder auf der Stimfläche der Schleifbürste angeordneten Schleifgewebeabschnitte erhöht werden.

Die gestellte Aufgabe wird durch die Merkmale des Anspruchs 1 gelöst .

Bei der erfindungsgemäßen Schleifbürste ist der Grundkörper frei von dem Schleifgewebe. Der flexible Fuß kann so gestaltet sein, dass die Größe des daran befestigten Schleifgewebeabschnittes wesentlich kleiner ist als der nicht mehr zu verwertende Rest bei den bisher bekannten Schleifbürsten.

Da der flexible Fuß zusammen mit den Streifenbürsten in der Nut festgelegt wird, entfallen zusätzliche Mittel, um den Schleifgewebeabschnitt festzulegen. Das Wechseln der Schleifgewebeabschnitte ist demzufolge in äußerst kurzer Zeit durchzuführen, da die Nuten und das Klemmprofil der Streifenbürsten so gestaltet sind, dass ein Formschluss erzielt wird. Dies ist beispielsweise durch Nuten möglich, die im Querschnitt schwalbenschwanzförmig gestaltet sind.

Die Schleifbürsten werden mit einer relativ großen Drehzahl angetrieben. Damit die Schleifgewebeabschnitte durch die Fliehkraft nicht aus den Nuten herausgezogen werden, ist zur Erhöhung der Sicherheit vorgesehen, daß vorzugsweise, zumindest der eingespannte Bereich des flexiblen Fußes winke!- oder U-förmig ausgebildet ist und das Klemmprofil entsprechend umgreift.

In weiterer Ausgestaltung ist vorgesehen, daß der Grund der Nuten auf wenigstens zwei unterschiedlichen Kreisen oder Ebenen verläuft.

Der Grund der Nuten verläuft auf unterschiedlichen Kreisen, wenn die Umfangsfläche des Grundkörpers mit den Streifenbürsten bestückt ist. Der Grund der Nuten steht dann in einem wechselnden Abstand zur Drehachse der Schleifscheibe. Sofern die Stirnfläche des Grundkörpers damit bestückt ist, steht der Grund der Nuten in wechselnden Abständen zur Stirnfläche. Dadurch können die Schleifgewebeabschnitte noch besser ausgenutzt werden, da es möglich ist, daß sie zuerst in die Nuten eingesetzt werden, deren Grund die größten Abstände zur Umfangsfläche bzw. zur Stirnfläche des Grundkörpers haben. Wenn die Schleifgewebeabschnitte um ein bestimmtes Maß abgenutzt sind, können sie dann in die Nuten eingesetzt werden, deren Grund im geringeren Abstand zur Umfangsfläche bzw. zur Stirnfläche liegt. Auf diese Weise lassen sich die Schleifgewebeabschnitte nahezu restlos aufbrauchen.

Zweckmäßigerweise sind die Nuten nach einem Schema im Grundkörper angeordnet. So ist es vorteilhaft, wenn die Nuten mit den unterschiedlichen Tiefen wechselweise angeordnet sind, da dann die Möglichkeit besteht, daß die Winkelabstände zwischen den Nuten gegenüber den bekannten Ausführungen verkleinert werden, so daß auf dem Umfang bzw. auf der Stirnfläche die Anzahl der Streifenbürsten und der Schleifgewebeabschnitte erhöht wird. Dadurch wird ein wesentlich besseres Schleifergebnis erzielt.

Es ist davon auszugehen, daß die Anzahl der Schleifgewebeabschnitte und der Streifenbürsten um ca. 40 % erhöht werden kann. Außerdem können sie bei Bestückung der Stirnfläche des Grundkörpers strahlenförmig angeordnet werden, wodurch der Einsatz in Bearbeitungszentren erleichtert wird. Gemäß einer weiteren Ausführung ist vorgesehen, daß der gegenüber der Umfangs- oder der Stirnfläche des Grundkörpers vorstehende Bereich des Fußes in einem Bogen verläuft. Der an diesem Bereich befestigte Schleifgewebeabschnitt wird dann entsprechend geformt. Die Verformbarkeit der Streifenbürsten ist zwar begrenzt, jedoch verformen sich die Schleifgewebeabschnitte stärker. Durch diese Gestaltung wird der Einsatzbereich der Schleifbürsten erweitert, da die Gefahr einer Beschädigung des zu schleifenden Bauteiles wesentlich vermindert wird und der Verschleiß der Schleifgewebeabschnitte verringert wird, da die stoßartige Belastung beim Kontakt mit dem zu schleifenden Bauteil verringert wird. Der Bogen kann von der Krümmung her und auch vom Krümmungsverlauf her beliebig gestaltet werden. Vorzugsweise ist er jedoch so geformt, daß die äußeren Ränder in einem größeren Abstand zur zugeordneten Streifenbürste stehen als der mittlere Bereich. Unabhängig von der Gestaltung der Schleifbürste sind die Sch!eifgewebeabschnitte zumindest im äußeren, dem flexiblen Fuß abgewandten Bereich mit Längseinschnitten versehen.

Die erfindungsgemäßen Schleifbürsten werden auch zur Bearbeitung von Profilleisten der unterschiedlichsten Querschnitte verwendet. Die Gestaltung der Streifenbürsten und der Schleifgewebeabschnitte richtet sich dann nach den Querschnitten der Profilleisten. Für eine derartige Ausführung ist vorgesehen, daß der flexible Fuß sich bis in den Bereich des äußeren freien Randes der zugehörigen Schleifbürste erstreckt, und daß der Schleifgewebeabschnitt an dem äußeren freien Rand des flexiblen Fußes festgelegt ist. Da bei dieser Ausführung die äußere Kontur der Streifenbürste und die daran angepaßte Kontur des Schleifgewebeabschnittes auf den Querschnitt einer Profilleiste bezogen bzw. daran angepaßt ist, ist bei dieser Ausführung vorgesehen, daß zwischen der Borstenreihe der Streifenbürste und dem flexiblen Fuß ein vorzugsweise an der Borstenreihe festgelegtes Stützkissen vorgesehen ist. Dieses Stützkissen liegt dann in Umlaufrichtung der Schleifbürste gesehen, vor der Streifenbürste. Dadurch wird die Schleifwirkung erhöht, da sich das Stützkissen nicht so stark verformen läßt wie die Streifenbürste.

Zweckmäßigerweise besteht das Stützkissen aus Moosgummi oder einem ähnlichen elastisch verformbaren Material. Unabhängig von der Ausgestaltung der Schleifbürste können in besonders vorteilhafter Weise die Schleifgewebeabschnitte und die Streifenbürsten als Profilelemente ausgebildet sein, um sie an die unterschiedlichen Querschnitte der zu bearbeitenden Gegenstände anzupassen.

Anhand der beiliegenden Zeichnungen wird die Erfindung noch näher erläutert.

Es zeigen:
- Figur 1: eine erfindungsgemäße Schleifbürste, bei der die Umfangsfläche des Grundkörpers mit Streifenbürsten bestückt ist,
- Figur 2: eine erfindungsgemäße Schleifbürste, bei der eine ringförmige Stirnfläche des Grundkörpers mit Schleifbürsten bestückt ist,
- Figur 3: die Nuten zur Aufnahme der Streifenbürsten und der Schleifgewebeabschnitte als Einzelheit, jedoch in einer Abwicklung gezeichnet,
- Figur 4: einen Schleifgewebeabschnitt mit dem elastischen Fuß als Einzelheit in perspektivischer Darstellung.
- Figur 5: die Streifenbürste mit einem daran festgelegten Stützkissen und den flexiblen Fuß mit dem daran festgelegten Schleifgewebeabschnitt einer weiteren Ausführungsform einer erfindungsgemäßen Schleifbürste in sprengbildlicher Darstellung.

Die in den Figuren 1 und 2 dargestellten Schleifbürsten 10 bestehen im wesentlichen aus einem metallischen Grundkörper 11, einer Vielzahl von Streifenbürsten 12 und einer entsprechenden Stückzahl von Schleifgewebeabschnitten 13, die zwischen den Streifenbürsten 12 angeordnet sind, so daß die in Drehrichtung hinter den Schleifgewebeabschnitten 13 liegenden Streifenbüsten 12 der Abstützung dienen. Ein Vergleich der Figuren 1 und 2 zeigt, daß der Außendurchmesser des metallischen Grundkörpers 11 bei der stirnseitigen Anordnung der Streifenbürsten 12 deutlich größer ist als bei der Anordnung auf der Umfangsfläche. Die Figuren zeigen außerdem, daß die äußeren, freien Enden der Schleifgewebeabschnitte 13 ein klein wenig gegenüber den Enden der Streifenbürsten 12 vorstehen.

Die Figur 3 zeigt eine Möglichkeit der Anordnung von Nuten 14 zur Aufnahme der Streifenbürsten 12. Bei der Ausführung nach der Figur 1 gehen diese Nuten von der Umfangsfläche des Grundkörpers 11 aus und erstrecken sich über dessen gesamte Breite. Bei der Ausführung nach der Figur 2 ist eine stirnseitige Ringfläche mit den Nuten 14 versehen. Diese gehen von der Stirnfläche aus.

Bei der Ausführung nach der Figur 3 ist die Umfangsfläche des Grundkörpers 11 gemäß der Ausführung nach der Figur 1 und die ringförmige Stirnfläche bei der Ausführung nach der Figur 2 durch das Bezugszeichen 15 gekennzeichnet. Bei dieser Ausführung sind die Nuten 14 in zwei verschiedenen Tiefen wechselweise ausgeführt, d. h. bei der Ausführung nach der Figur 1 liegt der Grund der Nuten auf zwei verschiedenen Durchmessern, während bei der Ausführung nach der Figur 2 der Grund der Nuten 14 in zwei Ebenen zur ringförmigen Stirnfläche steht. Im dargestellten Ausführungsbeispiel sind die Tiefen der Nuten 14 mit den größeren Abständen des Grundes zur Umfangs- oder Stirnfläche 15 doppelt so tief wie die anderen Nuten. Im Gegensatz zu der dargestellten Ausführung können die Nuten 14 auch in mehr als zwei unterschiedlichen Tiefen in den Grundkörper 11 eingearbeitet sein. Es ergibt sich aus der Figur 3, daß die in den Nuten 14 mit der größeren Tiefe festgelegten Streifenbürsten und Schleifgewebeabschnitte 13 nach einer gewissen Abnutzung in die Nuten 14 mit der geringeren Tiefe eingesetzt werden können, so daß dann die volle Schleifwirkung wieder hergestellt ist.

Im dargestellten Ausführungsbeispiel sind die Nuten 14 mit der geringeren Tiefe schwalbenschwanzförmig ausgebildet. Bei den Nuten 14 mit der größeren Tiefe ist der bis an den Grund dieser Nuten heranragende Teil viereckig und daran schließt sich dann wieder der schwalbenschwanzförmige Teil an, so daß die eingesteckten Streifenbürsten formschlüssig darin festgelegt sind. Im Gegensatz zu der dargestellten Ausführung könnten die Nuten auch T-förmig gestaltet sein.

Die Figur 4 zeigt, daß die Schleifgewebeabschnitte 13 an einem flexiblen Fuß 16 vorzugsweise durch Klebung befestigt sind. Dieser Fuß 16 ist im unteren, dem Schleifgewebeabschnitt 13 abgewandten Bereich winkelförmig ausgebildet. Dieser untere Bereich wird in die schwalbenschwanzförmige Nut 14 eingesteckt und umgreift das Klemmprofil 17, welches die einzelnen Borsten der Streifenbürsten 12 zusammenhält. Im Gegensatz zur dargestellten Ausführung könnte der untere Bereich des flexiblen Fußes 16 auch U-förmig ausgebildet sein.

Der gegenüber dem Grundkörper 11 vorstehende Bereich des flexiblen Fußes 16 bildet den Verbindungsbereich zum Schleifgewebeabschnitt 13. Der freie Rand des flexiblen Fußes 16 verläuft in einem auf den Grundkörper 11 gerichteten Bogen. Im dargestellten Ausführungsbeispiel ist der gegenüber dem Grundkörper 11 vorstehende Bereich des flexiblen Fußes 16 außerdem gegenüber den Streifenbürsten 12 derart gewölbt, daß die äußeren Ränder in einem größeren Abstand zur in Drehrichtung dahinter liegenden Streifenbürste 12 stehen als der mittlere Bereich. Die Krümmung könnte jedoch auch entgegengesetzt sein. Durch den gewölbten Bereich wird auch der daran befestigte Schleifgewebeabschnitt 13 verformt. Diese Ausführung bietet beim Schleifen Vorteile, da die Gefahr einer Beschädigung des zu schleifenden Werkstückes deutlich vermindert wird.

Die Figur 5 zeigt die Streifenbürste 12 und den flexiblen Fuß 16 und den daran festgelegten Schleifgewebeabschnitt 13 für eine weitere Ausführungsform der Schleifbürste 10. Diese Ausführungsform ist besonders zum Bearbeiten von Profilleisten geeignet, da die äußere Kontur der Streifenbürste 12 und somit auch die Kontur des Schleifgewebeabschnittes 13 an die Querschnittsform der zu bearbeitenden Leisten angepaßt ist. Die Kontur der Streifenbürste 12 könnte stufen-, bogenförmig oder dergleichen sein.

Zwischen dem flexiblen Fuß 16 und der Borstenreihe der Streifenbürste 12 liegt ein Stützkissen 18, welches aus Moosgummi gefertigt ist. Das Stützkissen 18 erstreckt sich über die gesamte Länge der Borstenreihe der Streifenbürste 12. Im dargestellten Ausführungsbeispiel ist es auch daran festgeklebt.

Der flexible Fuß 16 umgreift im dargestellten Ausführungsbeispiel in der zusammengesteckten Stellung das Stützkissen 18. Deshalb ist der obere freie Rand des flexiblen Fußes 16 bis in den Bereich des freien Randes der Borstenreihe gezogen. Der dem Klemmprofil 17 abgewandte Bereich übergreift das Stützkissen 18. Der Schleifgewebeabschnitt 13 ist an dem übergreifenden Rand des flexiblen Fußes festgelegt. Auch die seitlichen Wände sind von dem flexiblen Fuß 16 umgriffen, der im dargestellen Ausführungsbeispiel ein an die Form des Stützkissens 18 angepaßter Formkörper ist.

Es ergibt sich aus der Figur 5, daß das Stützkissen 18, in Drehrichtung der Schleifbürste 10 gesehen, vor der Borstenreihe der Streifenbürste 12 liegt.

Es ergibt sich, daß gegenüber den bekannten Schleifbürsten der Materialanteil für das Schleifgewebe deutlich herabgesetzt wird. Außerdem kann es nahezu vollständig verbraucht werden, bedingt durch die unterschiedlichen Tiefen der Nuten 14.

Die Erfindung ist nicht auf die dargestellten Ausführungsbeispiele beschränkt. Wesentlich ist die Anordnung der Schleifgewebeabschnitte an den flexiblen Füßen 16, die zusammen mit den Klemmprofilen 17 der Streifenbürsten 12 in den Nuten 14 festgesetzt sind.

## Patentansprüche

1. Schleifbürste (10) mit einem metallischen Grundkörper (11), der umfangsoder stirnseitig im Winkelabstand zueinander stehende Nuten (14) aufweist, in die Klemmprofile (17) von Streifenbürsten (12) form- und/oder kraftschlüssig, jedoch auswechselbar festgesetzt sind, und mit zwischen den Streifenbürsten (12) sich daran abstützenden, am Grundkörper festgelegten Schleifgewebeabschnitten (13), wobei flexible Füße (16) zusammen mit den Klemmprofilen (17), der Streifenbürsten (12) in die Nuten (14) eingespannt sind, **dadurch gekennzeichnet, dass** die Schleifgewebeabschnitte (13) an den flexiblen Füßen (16) festgelegt sind, und dass der Verbindungsbereich zwischen einem flexiblen Fuß (16) und einem Schleifgewebeabschnitt (13) außerhalb des Grundkörpers (11) der Schleifbürste (10) liegt.

2. Schleifbürste nach Anspruch 1, **dadurch gekennzeichnet, dass** zumindest der eingespannte Bereich des flexiblen Fußes (16) winkel- oder U-förmig ausgebildet ist und das Klemmprofil (17) entsprechend umgreift.

3. Schleifbürste nach Anspruch 1, **dadurch gekennzeichnet, dass** der Grund der Nuten (14) auf wenigstens zwei unterschiedlichen Kreisen oder Ebenen verläuft.

4. Schleifbürste nach Anspruch 3, **dadurch gekennzeichnet, dass** die Nuten (14) mit unterschiedlichen Tiefen wechselweise im Grundkörper (11) der Schleifbürste (10) angeordnet sind.

5. Schleifbürste nach Anspruch 3 oder 4, bei der eine ringförmige Stirnfläche mit Nuten zur Aufnahme der Streifenbürsten und der Schleifgewebeabschnitte versehen ist, **dadurch gekennzeichnet, dass** die Nuten (14) strahlenförmig angeordnet sind.

6. Schleifbürste nach einem oder mehreren der vorhergehenden Ansprüche 1 bis 5, **dadurch gekennzeichnet, dass** der gegen der Umfangs- oder der Stirnfläche (15) des Grundkörpers (11) vorstehende Bereich des Fußes in einem Bogen verläuft.

7. Schleifbürste nach Anspruch 6, **dadurch gekennzeichnet, dass** der überstehende Bereich des Fußes (16) derart bogenförmig gestaltet ist, dass die äußeren Ränder in einem größeren Abstand zur, bezogen auf die Umlaufrichtung der Schleifbürste, nachfolgenden Streifenbürste (2) stehen als der mittlere Bereich.

8. Schleifbürste nach Anspruch 1, **dadurch gekennzeichnet, dass** zwischen der Borstenreihe der Streifenbürste (12) und dem flexiblen Fuß (16) ein vorzugsweise an der Borstenreihe festgelegtes Stützkissen (18) vorgesehen ist.

9. Schleifbürste nach Anspruch 8, **dadurch gekennzeichnet, dass** der flexible Fuß (16) sich bis in den Bereich des äußeren freien Randes der zugehörigen Streifenbürste (12) erstreckt, und dass der Schleifgewebeabschnitt an dem äußeren freien Rand des flexiblen Fußes (16) festgelegt ist, der vorzugsweise die dem Klemmprofil (17) gegenüberliegende Fläche des Stützkissens (18) übergreift.

10. Schleifbürste nach Anspruch 8 oder 9, **dadurch gekennzeichnet, dass** das Stützkissen (18) aus Moosgummi oder dergleichen besteht.

11. Schleifbürste nach einem oder mehreren der vorhergehenden Ansprüche 1 bis 10, **dadurch gekennzeichnet, dass** die Schleifgewebeabschnitte (13) und die Streifenbürsten (12) als Profilelemente ausgebildet sind.

## Claims

1. Grinding brush (10) with a metallic basic body (11) which has circumferentially or on the end face grooves (14) which are at an angular distance from one another and into which clamping profiles (17) of strip brushes (12) are secured positively and/or non-positively, but exchangeably, and with grinding-cloth portions (13) supported on the strip brushes (12) between these and fixed to the basic body, flexible feet (16) being tensioned, together with the clamping profiles (17) of the strip brushes (12), into the grooves (14), **characterized in that** the grinding-cloth portions (13) are fixed to the flexible feet (16), and **in that** the connection region between a flexible foot (16) and a grinding-cloth portion (13) lies outside the basic body (11) of the grinding brush (10).

2. Grinding brush according to Claim 1, **characterized in that** at least the tensioned region of the flexible foot (16) has an angled or U-shaped design and surrounds the clamping profile (17) correspondingly.

3. Grinding brush according to Claim 1, **characterized in that** the bottom of the grooves (14) runs on at least two different circles or planes.

4. Grinding brush according to Claim 3, **characterized in that** the grooves (14) are arranged with different depths alternately, in the basic body (11) of the grinding brush (10).

5. Grinding brush according to Claim 3 or 4, in which an annular end face is provided with grooves for receiving the strip brushes and the grinding-cloth portions, **characterized in that** the grooves (14) are arranged in a radiating manner.

6. Grinding brush according to one or more of the preceding Claims 1 to 5, **characterized in that** that region of the foot which projects towards the circumferential or end face (15) of the basic body (11). runs in an arc.

7. Grinding brush according to Claim 6, **characterized in that** the projecting region of the foot (16) has an arcuate configuration such that the outer edges are at a greater distance from the following strip brush (12), with respect to the direction of rotation of the grinding brush, than the middle region.

8. Grinding brush according to Claim 1, **characterized in that** a supporting cushion (18) preferably fixed to the bristle row is provided between the bristle row of the strip brush (12) and the flexible foot (16).

9. Grinding brush according to Claim 8, **characterized in that** the flexible foot (16) extends into the region of the outer free edge of the associated strip brush (12), and **in that** the grinding-cloth portion is fixed to the outer free edge of the flexible foot (16) which preferably engages over that face of the supporting cushion (18) which is located opposite the clamping profile (17).

10. Grinding brush according to Claim 8 or 9, **characterized in that** the supporting cushion (18) consists of sponge rubber or the like.

11. Grinding brush according to one or more of the preceding Claims 1 to 10, **characterized in that** the grinding-cloth portions. (13) and the strip brushes (12) are designed as profile elements.

## Revendications

1. Brosse de ponçage (10) avec un corps de base métallique (11) qui présente sur la circonférence ou sur la face frontale des rainures (14) espacées angulairement les unes des autres, dans lesquelles les profilés de blocage (17) de brosses allongées (12) sont fixées par engagement positif et/ou par adhérence, mais de manière interchangeable, et avec des sections de tissu abrasif (13) fixées sur le corps de base et s'appuyant sur les brosses allongées (12) entre celles-ci, des pieds flexibles (16) étant serrés dans les rainures (14) avec les profilés de blocage (17) des brosses allongées (12), **caractérisée en ce que** les sections de tissu abrasif (13) sont fixées sur les pieds flexibles (16), et **en ce que** la zone de liaison entre un pied flexible (16) et une section de tissu abrasif (13) se trouve en dehors du corps de base (11) de la brosse de ponçage (10).

2. Brosse de ponçage selon la revendication 1, **caractérisée en ce qu'**au moins la partie serrée du pied flexible (16) est conformée en angle ou en U et saisit de manière correspondante le profilé de blocage (17).

3. Brosse de ponçage selon la revendication 1, **caractérisée en ce que** le fond des rainures (14) s'étend sur au moins deux cercles ou plans différents.

4. Brosse de ponçage selon la revendication 3, **caractérisée en ce que** les rainures (14) sont placées avec différentes profondeurs en alternance dans le corps de base (11) de la brosse de ponçage (10).

5. Brosse de ponçage selon la revendication 3 ou 4, dans laquelle une surface frontale annulaire est munie de rainures pour recevoir les brosses allongées et les sections de tissu abrasif, **caractérisé en ce que** les rainures (14) sont disposées en forme de rayons.

6. Brosse de ponçage selon l'une des revendications 1 à 5, **caractérisé en ce que** la partie du pied formant saillie par rapport à la surface circonférentielle ou frontale (15) du corps de base (11) s'étend en arc.

7. Brosse de ponçage selon la revendication 6, **caractérisée en ce que** la partie protubérante du pied (16) présente une forme incurvée telle que les bords extérieurs présentent, par rapport à la brosse allongée (12) suivante dans la direction circonférentielle de la brosse de ponçage, une distance supérieure à celte de la partie médiane.

8. Brosse de ponçage selon la revendication 1, **caractérisée en ce qu'**entre la rangée de poils de la brosse allongée (12) et le pied flexible (16) est prévu un coussinet d'appui (18) fixé de préférence sur la rangée de poils.

9. Brosse de ponçage selon la revendication 8, **caractérisée en ce que** le pied flexible (16) s'étend jusqu'au niveau du bord extérieur libre de la brosse allongée (12) associée, et **en ce que** la section de tissu abrasif est fixée sur le bord extérieur libre du pied flexible (16) qui recouvre de préférence la surface du coussinet d'appui (18) opposée au profité de blocage (17).

10. Brosse de ponçage selon la revendication 8 ou 9, **caractérisée en ce que** le coussinet d'appui (18) est composé de caoutchouc mousse ou analogue.

11. Brosse de ponçage selon l'une des revendications 1 à 10, **caractérisé en ce que** les sections de tissu abrasif (13) et les brosses allongées (12) sont conformées en éléments profilés.
